# EUROPÄISCHE PATENTSCHRIFT

(11) **EP 0 852 201 B1**
(45) Veröffentlichungstag und Bekanntmachung des Hinweises auf die Patenterteilung: **05.02.2003**
(21) Anmeldenummer: 97118476.7
(22) Anmeldetag: 24.10.1997
(51) Int. Cl.: B65B 27/10

(54) **Bündelkopf zum Bündeln von langen Gegenständen**
Bundling head for bundling elongated articles
Tête de ficelage pour ficelage des objets oblongs

(30) Priorität: 28.10.1996 DE 19644765
(43) Veröffentlichungstag der Anmeldung: 08.07.1998
(73) Patentinhaber: Wella Aktiengesellschaft, 64274 Darmstadt (DE)
(72) Erfinder: Sodies, Jörg, 36088 Hündfeld (DE); Kiel, Hartmuth, 36151 Burghaun (DE)

(56) Entgegenhaltungen:
- EP-A- 0 219 739

## Beschreibung

Die Erfindung betrifft einen Bündelkopf nach der Gattung des Oberbegriffs des Anspruchs 1.

Siehe als Beispiel des Dokument EP-A-0 219.739.

Ein solcher Bündelkopf ist auch durch die US-A-3 547 737 bekannt, der den Nachteil aufweist, daß ein straffes Umwickeln mit Klebeband um lange Gegenstände nicht möglich ist, da lediglich Druckkräfte auf das Band wirken.

Der Erfindung liegt daher die Aufgabe zugrunde, einen gattungsgleichen Bündelkopf zu schaffen, der den oben genannten Nachteil nicht aufweist.

Gelöst wird diese Aufgabe nach dem kennzeichnenden Merkmal des Anspruchs 1. Vorteilhafte Weiterbildungen der Erfindung gehen aus den Unteransprüchen hervor.

Die Erfindung wird anhand eines Ausführungsbeispiels näher beschrieben. Es zeigt:
- Figur 1: in einer Seitenansicht einen Bündelkopf in einer ersten Position (Anfangsposition) ;
- Figur 2: in einer Seitenansicht eine zweite Position;
- Figur 3: in einer Seitenansicht eine dritte Position;
- Figur 4: in einer Seitenansicht eine vierte Position;
- Figur 5: in einer Draufsicht den Bündelkopf;
- Figur 6: in einer Schnittdarstellung den Bündelkopf nach der Figur 5, und
- Figur 7: in einer Seitenansicht den in einem Handgerät angeordneten Bündelkopf.

Die Figur 1 zeigt einen Bündelkopf 1 für eine Vorrichtung 27 (Figur 7) zum Bündeln von länglichen Gegenständen 2, zum Beispiel von Kabeln, wobei durch axiale Rotation um die Gegenstände 2 mittels eines einseitig klebenden Bandes 3 eine Bündelumwicklung der Gegenstände 2 und eine Andruckeinrichtung 4 zum Andrücken des Bandes 3 auf die Gegenstände 2 vorgesehen sind. Innerhalb des Bündelkopfs 1 ist eine Bandzugeinrichtung 5 angeordnet. Durch ein Zahnrad 14 ist der Bündelkopf 1 axial drehbar ausgebildet, wobei das Zahnrad 14 samt Bündelkopf 1 eine Öffnung 15 aufweist zum Einlegen der länglichen Gegenstände 2 in den Bündelkopf 1. Die Bandzugeinrichtung 5 weist eine erste und eine zweite gegenüberliegende Schwenkbacke 6, 7 auf, die von einer dazu mittig angeordneten, mittels einer Druckfeder 16 federbelasteten Schiebebacke 8 gesteuert werden, wobei die Schiebebacke 8 durch Einführen der Gegenstände 2 über die Öffnung 15 in den Bündelkopf 1 verschiebbar ausgebildet ist und die Schwenkbacken 6, 7 derart ausgebildet sind, daß sie auf das Band 3 gegenseitig drücken und damit einen Klemmzug auf das dazwischenliegende Band 3 bewirken. Die beiden Schwenkbacken 6, 7 sind mit je einer Schenkelfeder 17, 18 versehen und werden von jeweils einer Kulisse 19, 20 an der Schiebebacke 8 gesteuert. Nachdem die Gegenstände 2 und der Bandanfang 3' mit der Klebeseite 21 in Kontakt gebracht sind (gestrichelt angedeutet), werden die Gegenstände 2 zusammen mit dem Band 3 durch die Öffnung 15 auf die gummiartige Schicht 10 der Schiebebacke 8 gedrückt.

Dadurch verbindet sich das Band 3 im Bereich der Kontaktstelle der Schiebebacke 8 mit den Gegenständen 2.

Durch weiteres Einbringen der Gegenstände 2 in den Bündelkopf 1 gegen die Kraft der Druckfeder 16 verschiebt sich die Schiebebacke 8 in eine zweite Position nach der Figur 2, wobei die erste Schwenkbacke 6 ungefähr auf eine entgegengesetzte Stelle das Band 3 auf die Gegenstände 2 mittels der Schenkelfeder 17 drückt, wobei die zweite Schwenkbacke 7 durch das fest gespannte (zum Beispiel mittels einer in der DE 195 32 487 A1 veröffentlichten Bremseinrichtung 6) Klebeband 3 in der oberen Stellung gehalten wird.

Nachdem die Drehbewegung des Bündelkopfs 1 begonnen hat (Figur 3), schneidet das ortsfeste Messer 12 einer Schneideinrichtung 11 das fest gespannte Band 3 durch Drehung des Bündelkopfs 1 ab, zum Beispiel bei 45 Grad (Figur 4). Der Bandanfang 3' wird mit der Klebeseite 21 vom Backenbereich 28 der ersten Schwenkbacke 6 gegen die Klebeseite 21 des Bands 3 gedrückt, wodurch das Band 3 um die Gegenstände 2 herum zunächst fixiert wird. Daraufhin legt sich die zweite Schwenkbacke 7 mittels der Feder 18 derart auf die erste Schwenkbacke 6, daß das Band von beiden Schwenkbacken 6, 7 gegenseitig von den Backenbereichen 28, 29 gedrückt wird, wodurch insbesondere durch den Andruck der Klebeseite 21 auf die erste Schwenkbacke 6 durch die zweite Schwenkbacke 7 sich ein hoher Reibungswiderstand ergibt und damit eine hohe Zugkraft, wodurch durch weiteres Drehen des Bündelkopfs 1 ein sehr straffes Umwickeln des Bandes 3 um die Gegenstände 2 erreicht wird. Die Zugkraft auf das Band 3 kann durch die Schenkelfedern 17, 18 eingestellt werden, wodurch das Band 3 von den Schwenkbacken 6, 7 nachgebend klemmend gedrückt werden. Ein etwaiger Klebeschichtabrieb von der Oberfläche der ersten Schwenkbacke 6 wird fortlaufend durch das nachfolgende Band abgetragen (Selbstreinigungseffekt).

Aus der Ansicht nach der Figur 5 geht weiter eine Bandführung 22 hervor, die durch zwei Seitenteile 23 (auch Figur 1), 24 gebildet ist.

Das Zahnrad 14 und das eine Seitenteil 23 ist einteilig in einem Spritzgußverfahren hergestellt und mit dem anderen Seitenteil 24 verschraubt (Figur 6).

Aus der Figur 7 geht die Verwendung des Bündelkopfs 1 für eine Vorrichtung 27 zum Bündeln von länglichen Gegenständen 2, insbesondere bei einem elektrisch angetriebenen Handgerät 13, näher hervor, wobei eine entsprechende Bandvorratsaufnahme 25 vorgesehen ist.

## Patentansprüche

1. Bündelkopf (1) für eine Vorrichtung (27) zum Bündeln von länglichen Gegenständen (2), wobei durch axiale Rotation um die Gegenstände (2) mittels eines einseitig klebenden Bandes (3) eine Bündelumwicklung der Gegenstände (2) erfolgt, daß eine Andruckeinrichtung (4) zum Andrücken des Bandes (3) auf die Gegenstände (2) vorgesehen ist, und daß innerhalb des Bündelkopfs (1) eine Bandzugeinrichtung (5) angeordnet ist,
**dadurch gekennzeichnet,**
**daß** die Bandzugeinrichtung (5) eine erste und eine zweite gegenüberliegende Schwenkbacke (6, 7) aufweist, die von einer dazu mittig angeordneten, federbelasteten Schiebebacke (8) gesteuert werden, wobei die Schiebebacke (8) durch Einführen der Gegenstände (2) in den Bündelkopf (1) verschiebar ist und daß dabei die Schwenkbacken (6, 7) so ausgebildet sind, daß sie auf das Band (3) gegenseitig drücken.

2. Bündelkopf nach mindestens Anspruch 1, **dadurch gekennzeichnet, daß** die erste und die zweite Schwenkbacke (6, 7) federbelastet ist und von der Schiebebacke (8) kulissenartig gesteuert werden.

3. Bündelkopf nach mindestens Anspruch 1, **dadurch gekennzeichnet, daß** die Schwenkbacken (6, 7) derart ausgestaltet sind, daß das Band (3) von den Schwenkbacken (6, 7) federnd gedrückt wird.

4. Bündelkopf nach mindestens Anspruch 1, **dadurch gekennzeichnet, daß** die Schiebebacke (8) stirnseitig mit einer Verrutschsicherungseinrichtung (9) für die Gegenstände (2) versehen ist.

5. Bündelkopf nach Anspruch 3, **dadurch gekennzeichnet, daß** die Verrutschsicherungseinrichtung (9) eine gummiartige Beschichtung (10) aufweist.

6. Bündelkopf nach mindestens Anspruch 1, **dadurch gekennzeichnet, daß** der Bündelkopf (1) mit einer Schneideinrichtung (11) versehen ist.

7. Bündelkopf nach mindestens einem der vorangegangenen Ansprüche, **dadurch gekennzeichnet, daß** der Bündelkopf (1) in einem Handgerät (13) angeordnet ist.

## Claims

1. Bundling head (1) for an arrangement (27) for bundling elongate articles (2), it being the case that, by means of a single-sided adhesive tape (3) being rotated axially around the articles (2), the latter are taped to form a bundle, that a pressure-exerting device (4) is provided for pressing the tape (3) onto the articles (2), and that a tape-pulling device (5) is arranged within the bundling head (1), **characterized in that** the tape-pulling device (5) has a first and a second pivoting jaw (6, 7) which are located opposite one another and are controlled by a spring-loaded sliding jaw (8) arranged centrally in relation to the latter, it being possible to displace the sliding jaw (8) by introducing the articles (2) into the bundling head (1), and **in that**, in this case, the pivoting jaws (6, 7) are designed such that they press onto the tape (3) on opposite sides.

2. Bundling head according to Claim 1, **characterized in that** the first and the second pivoting jaws (6, 7) are spring-loaded and are controlled in a guide-like manner by the sliding jaw (8).

3. Bundling head according to at least Claim 1, **characterized in that** the pivoting jaws (6, 7) are configured such that the tape (3) is pressed resiliently by the pivoting jaws (6, 7).

4. Bundling head according to at least Claim 1, **characterized in that** the sliding jaw (8) is provided, on the end side, with an anti-slip device (9) for the articles (2).

5. Bundling head according to Claim 3, **characterized in that** the anti-slip device (9) has a rubber-like coating (10).

6. Bundling head according to at least Claim 1, **characterized in that** the bundling head (1) is provided with a cutting device (11).

7. Bundling head according to at least one of the preceding claims, **characterized in that** the bundling head (1) is arranged in a hand-held unit (13).

## Revendications

1. Tête de ficelage (1) pour un dispositif (27) de ficelage d'objets oblongs (2), dans laquelle on effectue un bottelage des objets (2) au moyen d'une bande adhésive sur une face (3) par une rotation axiale autour des objets (2), il est prévu un dispositif d'application (4) pour appliquer la bande (3) sur les objets (2), et un dispositif (5) de traction de la bande est disposé à l'intérieur de la tête de ficelage (1), **caractérisée en ce que** le dispositif (5) de traction de la bande présente une première et une seconde mâchoires pivotantes opposées (6, 7), qui sont commandées par une mâchoire coulissante (8) à ressort, disposée au milieu de celles-ci, la mâchoire coulissante (8) pouvant être déplacée par introduction des objets (2) dans la tête de ficelage (1) et les mâchoires pivotantes (6, 7) étant en l'occurrence configurées de telle façon qu'elles appuient en opposition sur la bande (3).

2. Tête de ficelage suivant au moins la revendication 1, **caractérisée en ce que** la première et la seconde mâchoires pivotantes (6, 7) sont munies d'un ressort et sont commandées par la mâchoire coulissante (8) à la manière d'une coulisse.

3. Tête de ficelage suivant au moins la revendication 1, **caractérisée en ce que** les mâchoires pivotantes (6, 7) sont configurées de telle manière que la bande (3) soit appuyée de façon élastique par les mâchoires pivotantes (6, 7).

4. Tête de ficelage suivant au moins la revendication 1, **caractérisée en ce que** la mâchoire coulissante (8) est pourvue dans sa face avant d'un dispositif (9) de prévention du glissement des objets (2).

5. Tête de ficelage suivant la revendication 4, **caractérisée en ce que** le dispositif (9) de prévention du glissement présente un revêtement du type caoutchouc (10).

6. Tête de ficelage suivant au moins la revendication 1, **caractérisée en ce que** la tête de ficelage (1) est pourvue d'un dispositif de coupe (11).

7. Tête de ficelage suivant au moins une des revendications précédentes, **caractérisée en ce que** la tête de ficelage (1) est disposée dans un appareil manuel (13).
